# EUROPÄISCHE PATENTSCHRIFT

(11) **EP 4 144 907 B1**
(45) Veröffentlichungstag und Bekanntmachung des Hinweises auf die Patenterteilung: **29.01.2025**
(21) Anmeldenummer: 22191737.0
(22) Anmeldetag: 23.08.2022
(51) Int. Cl.: D06F 33/37, D06F 39/02, D06F 39/14, D06F 39/08, D06F 25/00, D06F 58/22

(54) **WASCHMASCHINE UND VERFAHREN ZUM BETRIEB EINER WASCHMASCHINE**
WASHING MACHINE AND METHOD FOR OPERATING A WASHING MACHINE
MACHINE À LAVER ET PROCÉDÉ DE FONCTIONNEMENT D'UNE MACHINE À LAVER

(30) Priorität: 07.09.2021 DE 102021123053
(43) Veröffentlichungstag der Anmeldung: 08.03.2023
(73) Patentinhaber: Miele & Cie. KG, 33332 Gütersloh (DE)
(72) Erfinder: BEHR, Markus, 33613 Bielefeld (DE)

(56) Entgegenhaltungen:
- EP-B1- 1 951 947
- DE-A1- 102019 121 641
- US-A1- 2007 240 456

## Beschreibung

Die Erfindung betrifft eine Waschmaschine nach dem Oberbegriff des Patentanspruchs 1 und ein Verfahren zum Betrieb einer Waschmaschine.

Derartige Waschmaschinen sind aus dem Stand der Technik in einer Vielzahl von Ausführungsformen bereits vorbekannt und umfassen ein Gehäuse, einen in dem Gehäuse angeordneten Laugenbehälter, eine in dem Laugenbehälter um eine Drehachse drehbare Trommel zur Aufnahme eines Waschguts, eine Tür zur Beladung und Entladung der Trommel, eine mit einer Frischwasserquelle strömungsleitend verbindbare und mittels einer Steuerung der Waschmaschine ansteuerbare Wasserzulaufvorrichtung zur Versorgung der Waschmaschine mit Frischwasser, einen Einspülkasten zum Einspülen von Waschmittel in die Trommel und eine mit der Steuerung ansteuerbare Umflutvorrichtung zur Umwälzung einer aus dem Waschmittel und dem Frischwasser gebildeten Waschlauge.

Insbesondere zeigen die US 2007/240456 A1, EP 1 951 947 B1 und die DE 10 2019 121641 A1 gattungsgemäße Waschmaschinen.

Der Erfindung stellt sich somit das Problem, eine Waschmaschine und ein Verfahren zum Betrieb einer Waschmaschine zu verbessern.

Erfindungsgemäß wird dieses Problem durch eine Waschmaschine mit den Merkmalen des Patentanspruchs 1 gelöst, die dadurch gekennzeichnet ist, dass der Einspülkasten an einer der Trommel zugewandten Innenseite der Tür angeordnet ist und ein erstes und ein zweites Fach jeweils zur Aufnahme von Waschmittel aufweist, wobei in Abhängigkeit einer Ansteuerung mittels der Steuerung das erste Fach mit der Umflutvorrichtung und das zweite Fach direkt mit der Wasserzulaufvorrichtung strömungsleitend verbindbar ist. Ferner wird dieses Problem durch ein Verfahren zum Betrieb einer Waschmaschine mit den Merkmalen des Patentanspruchs 8 gelöst. Die erfindungsgemäße Waschmaschine kann als ein Haushaltsgerät oder ein gewerbliches Gerät, also eine Waschmaschine für den professionellen Einsatz, ausgebildet sein. Ferner kann die Waschmaschine als ein Kombinationsgerät zum Waschen und zum Trocknen eines Waschguts, nämlich als ein sogenannter Waschtrockner, ausgebildet sein. Bei dem Waschgut kann es sich insbesondere um Textilien handeln. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Waschmaschine und ein Verfahren zum Betrieb einer Waschmaschine verbessert sind. Aufgrund der erfindungsgemäßen Ausbildung der Waschmaschine und des Verfahrens zum Betrieb einer Waschmaschine ist der Einspülkasten baulich und funktional von einer Bedienblende der erfindungsgemäßen Waschmaschine entkoppelt. Entsprechend sind Ausführungsformen der erfindungsgemäßen Waschmaschine denkbar, bei denen die Bedienblende keine Öffnung für einen Einspülkasten aufweisen muss. Somit ergeben sich ganz neue gestalterische Möglichkeiten, um den optischen Gesamteindruck der erfindungsgemäßen Waschmaschine zu verbessern. Ferner ergibt sich erfindungsgemäß hinter der Bedienblende der Waschmaschine zusätzlicher Bauraum für andere Komponenten der Waschmaschine, der üblicherweise von dem Einspülkasten eingenommen wird. Darüber hinaus ist es mittels der strömungstechnischen Zuordnung des ersten Fachs des Einspülkastens zu der Umflutvorrichtung und des zweiten Fachs des Einspülkastens direkt zu der Wasserzulaufvorrichtung möglich, die beiden vorgenannten Fächer des Einspülkastens im Wesentlichen unabhängig voneinander zu durchspülen.

Grundsätzlich ist die erfindungsgemäße Waschmaschine nach Art, Funktionsweise, Material und Dimensionierung in weiten geeigneten Grenzen frei wählbar. Siehe hierzu beispielsweise die diesbezüglichen Ausführungen in der Beschreibungseinleitung.

Die erfindungsgemäße Waschmaschine sieht vor, dass das erste Fach mittels einer Umflutdüseneinrichtung mit der Umflutvorrichtung strömungsleitend verbindbar ist, wobei die Umflutdüseneinrichtung einen mit der Umflutvorrichtung strömungsleitend verbundenen Umflutdüseneingang, einen direkt mit der Trommel strömungsleitend verbundenen Umflutdüsenausgang und einen mit dem ersten Fach strömungsleitend verbundenen Umflutdüsenausgang aufweist, bevorzugt, dass die beiden Umflutdüsenausgänge derart aufeinander abgestimmt ausgebildet sind, dass ein Hauptvolumenstrom der Waschlauge direkt in die Trommel und ein im Vergleich zu dem Hauptvolumenstrom kleinerer Nebenvolumenstrom der Waschlauge mittels des ersten Fachs in die Trommel einleitbar ist. Hierdurch ist es auf konstruktiv und fertigungstechnisch einfache Art und Weise möglich, die Trommel direkt mit Waschlauge zu befüllen und gleichzeitig Waschmittel aus dem ersten Fach in die Trommel einzuspülen. Die bevorzugte Ausführungsform dieser Weiterbildung hat darüber hinaus den Vorteil, dass ein bestimmtes, vorteilhaftes Volumenverhältnis zwischen der direkt in die Trommel eingespülten Waschlauge und der mittels des ersten Fachs in die Trommel eingeleiteten Waschlauge einstellbar ist. Die Umflutdüseneinrichtung kann dabei als ein Bestandteil der Umflutvorrichtung ausgebildet sein. Dies ist jedoch nicht zwingend erforderlich. Beispielsweise kann die Umflutdüsenvorrichtung an einer anderen Komponente der Waschmaschine, zum Beispiel der Tür, angeordnet sein.

Entsprechend sieht eine vorteilhafte Weiterbildung des erfindungsgemäßen Verfahrens vor, dass die Waschmaschine eine mit der Umflutvorrichtung strömungsleitend verbundene Umflutdüseneinrichtung nach Anspruch 2 aufweist und ein Hauptvolumenstrom der Waschlauge direkt in die Trommel und ein im Vergleich zu dem Hauptvolumenstrom kleinerer Nebenvolumenstrom der Waschlauge mittels des ersten Fachs in die Trommel eingeleitet wird.

Eine besonders vorteilhafte Weiterbildung der vorgenannten Weiterbildung der erfindungsgemäßen Waschmaschine sieht vor, dass die Umflutvorrichtung und die Umflutdüseneinrichtung derart aufeinander abgestimmt ausgebildet sind, dass die Waschlauge als ein Pendelstrahl in die Trommel und das erste Fach einleitbar ist. Auf diese Weise ist ein für einen Waschvorgang in der Trommel vorteilhafter Pendelstrahl auch für das Einspülen von Waschmittel aus dem ersten Fach in die Trommel vorteilhaft einsetzbar. Beispielsweise ist mittels des in das erste Fach eingeleiteten Pendelstrahls das in dem ersten Fach befindliche Waschmittel im Wesentlichen vollständig, also rückstandfrei, aus dem ersten Fach ausspülbar.

Entsprechend sieht eine vorteilhafte Weiterbildung des erfindungsgemäßen Verfahrens nach Anspruch 9 vor, dass die Waschlauge mittels der Umflutvorrichtung und der Umflutdüseneinrichtung als ein Pendelstrahl in die Trommel und das erste Fach eingeleitet wird.

Eine weitere vorteilhafte Weiterbildung der erfindungsgemäßen Waschmaschine sieht vor, dass das zweite Fach einen Saughebermechanismus aufweist, der derart ausgebildet ist, dass die Waschlauge aus dem zweiten Fach erst nach Erreichen eines vorher festgelegten Füllgrads des zweiten Fachs mit Frischwasser in die Trommel einleitbar ist. Hierdurch ist eine zeitliche Verzögerung bei dem Einspülen des Waschmittels aus dem zweiten Fach auf konstruktiv und fertigungstechnisch einfache Art realisierbar. Beispielsweise ist es somit möglich, das zweite Fach für ein als Weichspülmittel ausgebildetes Waschmittel und/oder ein Waschmittel mit bestimmten Additiven zu verwenden. Mittels des Saughebermechanismus ist ein ungewünschtes vorzeitiges Auslaufen des Waschmittels aus dem zweiten Fach wirksam verhinderbar.

Eine andere vorteilhafte Weiterbildung der erfindungsgemäßen Waschmaschine sieht vor, dass die Wasserzulaufvorrichtung in Abhängigkeit der Ansteuerung mittels der Steuerung über einen von dem Einspülkasten unabhängigen Wasserweg mit der Trommel direkt strömungsleitend verbindbar ist. Auf diese Weise ist es beispielsweise möglich, dass bei dem Einspülkasten auf ein separates Vorwaschfach verzichtet werden kann. Sofern eine Vorwäsche erfolgen soll, wird das hierfür vorgesehene Waschmittel direkt zu dem Waschgut in der Trommel hinzugegeben und die Trommel über den vorgenannten Wasserweg direkt mit Frischwasser aus der Wasserzulaufvorrichtung versorgt. Das für die Vorwäsche verwendete Waschmittel kann beispielsweise als Kapsel oder in einer Waschmittelkugel in die Trommel gegeben werden.

Eine vorteilhafte Weiterbildung der erfindungsgemäßen Waschmaschine nach einem der Ansprüche 2 bis 5 sieht vor, dass die Umflutdüseneinrichtung an oder in einem Türdichtring zur Abdichtung des Laugenbehälters bei geschlossener Tür angeordnet ist, bevorzugt, dass die Umflutdüseneinrichtung als ein integraler Bestandteil des Türdichtrings ausgebildet ist. Hierdurch ist die Umflutdüseneinrichtung beispielsweise unabhängig von der Umflutvorrichtung auf konstruktiv und fertigungstechnisch einfache Art und Weise an der Waschmaschine anordenbar. Dies gilt besonders für die bevorzugte Ausführungsform dieser Weiterbildung.

Eine weitere vorteilhafte Weiterbildung der erfindungsgemäßen Waschmaschine sieht vor, dass die Waschmaschine als ein Waschtrockner ausgebildet ist, wobei ein Filter zur Filterung einer Prozessluft zur Trocknung des Waschguts in der Trommel in einem Bereich der Wasserzulaufvorrichtung angeordnet ist, bevorzugt, dass die Wasserzulaufvorrichtung und der Filter hinter einer Bedienblende der Waschmaschine angeordnet sind, wobei der Filter bedienblendenseitig und die Wasserzulaufvorrichtung bedienblendenfern hinter dem Filter angeordnet ist. Auf diese Weise ist die Funktionalität der erfindungsgemäßen Waschmaschine wesentlich verbessert. Ferner ist der Bauraum, der bei der erfindungsgemäßen Waschmaschine nicht mehr durch den Einspülkasten belegt ist, für den vorgenannten Filter für die Prozessluft nutzbar gemacht. Mit der bevorzugten Ausführungsform dieser Weiterbildung ist darüber hinaus eine besonders bedienerfreundliche Anordnung des Filters angegeben.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen Waschmaschine in einer geschnittenen Frontalansicht,
- Figur 2: das Ausführungsbeispiel in einer geschnittenen Seitenansicht,
- Figur 3: das Ausführungsbeispiel in einer geschnittenen Draufsicht und
- Figur 4: das Ausführungsbeispiel in einer vergrößerten Detailansicht im Bereich der Umflutdüseneinrichtung und des ersten Fachs des Einspülkastens, in einer teilweisen Seitenschnittdarstellung.

In den Fig. 1 bis 4 ist ein Ausführungsbeispiel der erfindungsgemäßen Waschmaschine zur Durchführung des erfindungsgemäßen Verfahrens rein exemplarisch dargestellt.

Die Waschmaschine 2 ist hier als ein sogenannter Waschtrockner für Textilien ausgebildet und umfasst ein Gehäuse 4, einen in dem Gehäuse 4 angeordneten Laugenbehälter 6, eine in dem Laugenbehälter 6 um eine Drehachse drehbare Trommel zur Aufnahme eines Waschguts, nämlich der Textilien, eine Tür 8 zur Beladung und Entladung der Trommel, eine mit einer Frischwasserquelle strömungsleitend verbindbare und mittels einer Steuerung der Waschmaschine 2 ansteuerbare Wasserzulaufvorrichtung 10 zur Versorgung der Waschmaschine 2 mit Frischwasser, einen Einspülkasten 12 zum Einspülen von Waschmittel 14 in die Trommel und eine mit der Steuerung ansteuerbare Umflutvorrichtung 16 zur Umwälzung einer aus dem Waschmittel 14 und dem Frischwasser 11 gebildeten Waschlauge 32. Die Drehachse der Trommel, die Trommel, das Waschgut, die Frischwasserquelle und die Steuerung sind in den Fig. 1 bis 4 nicht dargestellt. Das Waschmittel 14 ist lediglich in der Fig. 4 dargestellt und als Waschpulver ausgebildet. Denkbar sind jedoch auch andere dem Fachmann bekannte Formen von Waschmittel.

Der Einspülkasten 12 ist an einer der Trommel zugewandten Innenseite der Tür 8 angeordnet und weist ein erstes Fach 18 und ein zweites Fach 20, jeweils zur Aufnahme von Waschmittel 14, auf, wobei in Abhängigkeit einer Ansteuerung mittels der Steuerung das erste Fach 18 mit der Umflutvorrichtung 16 und das zweite Fach 20 direkt mit der Wasserzulaufvorrichtung 10 strömungsleitend verbindbar ist. Das erste Fach 18 ist als ein Hauptwaschfach und das zweite Fach 20 ist als ein Weichspülfach ausgebildet.

Das erste Fach 18 ist bei dem vorliegenden Ausführungsbeispiel mittels einer Umflutdüseneinrichtung 22 mit der Umflutvorrichtung 16 strömungsleitend verbindbar, wobei die Umflutdüseneinrichtung 22 einen mit der Umflutvorrichtung 16 strömungsleitend verbundenen Umflutdüseneingang 24, einen direkt mit der Trommel strömungsleitend verbundenen Umflutdüsenausgang 26 und einen mit dem ersten Fach 18 strömungsleitend verbundenen Umflutdüsenausgang 28 aufweist, und wobei die beiden Umflutdüsenausgänge 26, 28 derart aufeinander abgestimmt ausgebildet sind, dass ein Hauptvolumenstrom 30 der Waschlauge 32 direkt in die Trommel und ein im Vergleich zu dem Hauptvolumenstrom 30 kleinerer Nebenvolumenstrom 34 der Waschlauge 32 mittels des ersten Fachs 18 in die Trommel einleitbar ist. Siehe hierzu insbesondere die Fig. 4. Die Umflutdüseneinrichtung kann beispielsweise an oder in einem nicht dargestellten Türdichtring zur Abdichtung des Laugenbehälters bei geschlossener Tür angeordnet sein, zum Beispiel derart, dass die Umflutdüseneinrichtung als ein integraler Bestandteil des Türdichtrings ausgebildet ist.

Die Umflutvorrichtung 16 und die Umflutdüseneinrichtung 22 sind hier derart aufeinander abgestimmt ausgebildet, dass die Waschlauge 32 gleichzeitig als ein Pendelstrahl in die Trommel und das erste Fach 18 einleitbar ist.

Das zweite Fach 20 weist einen nicht dargestellten und dem Fachmann an sich bekannten Saughebermechanismus auf, der derart ausgebildet ist, dass die Waschlauge 32 aus dem zweiten Fach 20 erst nach Erreichen eines vorher festgelegten Füllgrads des zweiten Fachs 20 mit Frischwasser 11 in die Trommel einleitbar ist.

Die Wasserzulaufvorrichtung 10 ist ferner in Abhängigkeit der Ansteuerung mittels der Steuerung über einen von dem Einspülkasten 12 unabhängigen Wasserweg 36 mit der Trommel direkt strömungsleitend verbindbar. In Verbindung mit dem vorgenannten Wasserweg 36 ist bei der Waschmaschine 2 somit auch eine Vorwäsche ermöglicht. Da der Einspülkasten 12 hier lediglich über das erste und das zweite Fach 18, 20 verfügt, also kein Vorwaschfach aufweist, wird das nicht dargestellte Waschmittel für die Vorwäsche einfach direkt mit dem Waschgut in die Trommel eingelegt.

Wie eingangs bereits erläutert, ist die Waschmaschine 2 als ein sogenannter Waschtrockner ausgebildet. Ein Filter 38 zur Filterung einer nicht dargestellten Prozessluft zur Trocknung des Waschguts in der Trommel ist hierfür in einem Bereich der Wasserzulaufvorrichtung 10 angeordnet, wobei die Wasserzulaufvorrichtung 10 und der Filter 38 hinter einer Bedienblende 40 der Waschmaschine 2 angeordnet sind, wobei der Filter 38 bedienblendenseitig und die Wasserzulaufvorrichtung 10 bedienblendenfern hinter dem Filter 38 angeordnet ist. Siehe hierzu beispielsweise die Fig. 1 und 3 in einer Zusammenschau.

Nachfolgend werden die Funktionsweise der erfindungsgemäßen Waschmaschine und das erfindungsgemäße Verfahren gemäß dem vorliegenden Ausführungsbeispiel anhand der Fig. 1 bis 4 erläutert.

Zunächst belädt ein nicht dargestellter Benutzer die Trommel der Waschmaschine 2 mit dem nicht dargestellten Waschgut und gibt das für die beabsichtigte Vorwäsche erforderliche Waschmittel direkt zu dem Waschgut in die Trommel. Der Benutzer schließt die Tür 8, wählt mittels der Bedienblende 40 auf dem Fachmann an sich bekannte Art und Weise ein Automatikprogramm für das Waschgut aus und startet das Automatikprogramm.

Mittels der Steuerung wird die Wasserzulaufvorrichtung 10 derart angesteuert, dass Frischwasser 11 aus der Frischwasserquelle in die Wasserzulaufvorrichtung 10 einströmt und mittels der Wasserzulaufvorrichtung 10 zunächst über den Wasserweg 36 direkt in den Laugenbehälter 6 und damit in die Trommel mit dem Waschgut und dem Waschmittel für die Vorwäsche eingeleitet wird.

Nach Beendigung der Vorwäsche wird die Umflutvorrichtung 16 mittels der Steuerung derart angesteuert, dass die Waschlauge 32 durch den Umflutdüseneingang 24 in die Umflutdüseneinrichtung 22 einströmt und mittels der Umflutdüsenausgänge 26, 28 zum einen in einen direkt in die Trommel eingeleiteten Hauptvolumenstrom 30 und zum anderen in einen in das erste Fach 18 des Einspülkastens 12 eingeleiteten Nebenvolumenstrom 34 aufgeteilt wird. Der Nebenvolumenstrom 34 strömt dabei mittels einer Einlassöffnung 42 in das erste Fach 18 ein, nimmt dabei das in dem ersten Fach 18 bevorratete Waschmittel 14 für die Hauptwäsche auf und schleust dieses mittels einer Auslassöffnung 44 aus dem ersten Fach 18 aus und in die Trommel ein. Sowohl der Hauptvolumenstrom 30 wie auch der Nebenvolumenstrom 34 sind dabei als ein Pendelstrahl ausgebildet.

Nachdem der Hauptwaschgang beendet ist, erfolgt abschließend ein Weichspülvorgang des Waschguts. Hierfür wird die Wasserzulaufvorrichtung 10 mittels der Steuerung derart angesteuert, dass das Frischwasser 11 aus der Frischwasserquelle von der Wasserzulaufvorrichtung 10 direkt in das zweite Fach 20 eingeleitet wird. Das nicht dargestellte Waschmittel für den Weichspülvorgang wird jedoch nicht gleich aus dem zweiten Fach ausgespült und in die Trommel eingeschleust. Zunächst füllt sich das zweite Fach 20 mit Frischwasser 11, bis der Füllstand in dem zweiten Fach 20 derart hoch ist, dass der nicht dargestellte Saughebermechanismus ein Ausschleusen dieses Waschmittels mittels des Frischwassers 11 aus dem zweiten Fach 20 ermöglicht.

Da die Waschmaschine 2 als ein Waschtrockner ausgebildet ist, ist in dem ausgewählten Automatikprogramm darüber hinaus vorgesehen, dass das Waschgut nach Beendigung des Waschvorgangs auf dem Fachmann an sich bekannte Art und Weise getrocknet wird. Von Zeit zu Zeit kann es dabei erforderlich sein, dass der Filter 38 zur Filterung der für die Trocknung des Waschguts verwendeten, nicht dargestellten Prozessluft gereinigt oder sogar ausgetauscht werden muss. Hierfür ist der Filter 38 an für den Benutzer leicht erreichbarer Stelle an der Waschmaschine 2, nämlich hinter der Bedienblende 40 angeordnet. Der Filter 38 kann beispielsweise schubkastenartig ausgebildet sein, so dass der Benutzer den Filter 38, analog zu einem im Stand der Technik üblichen Einspülkasten, zwecks Reinigung oder Austausch aus der Waschmaschine 2 herausziehen und anschließend wieder einschieben kann.

Die Erfindung ist nicht auf das vorliegende Ausführungsbeispiel beschränkt. Siehe hierzu beispielsweise die diesbezüglichen Ausführungen in der Beschreibungseinleitung. Insbesondere ist die Erfindung nicht auf die konkreten konstruktiven, fertigungstechnischen und verfahrenstechnischen Details des vorliegenden Ausführungsbeispiels begrenzt aber wird definiert durch die vorliegenden Ansprüche.

## Patentansprüche

1. Waschmaschine (2), umfassend ein Gehäuse (4), einen in dem Gehäuse (4) angeordneten Laugenbehälter (6), eine in dem Laugenbehälter (6) um eine Drehachse drehbare Trommel zur Aufnahme eines Waschguts, eine Tür (8) zur Beladung und Entladung der Trommel, eine mit einer Frischwasserquelle strömungsleitend verbindbare und mittels einer Steuerung der Waschmaschine (2) ansteuerbare Wasserzulaufvorrichtung (10) zur Versorgung der Waschmaschine (2) mit Frischwasser (11) sowie einen Einspülkasten (12) zum Einspülen von Waschmittel (14) in die Trommel, wobei der Einspülkasten (12) an einer der Trommel zugewandten Innenseite der Tür (8) angeordnet ist und ein erstes und ein zweites Fach (18, 20) jeweils zur Aufnahme von Waschmittel (14) aufweist,
**gekennzeichnet,**
**durch** eine mit der Steuerung ansteuerbare Umflutvorrichtung (16) zur Umwälzung einer aus dem Waschmittel (14) und dem Frischwasser (11) gebildeten Waschlauge (32), und dadurch dass in Abhängigkeit einer Ansteuerung mittels der Steuerung das erste Fach (18) mit der Umflutvorrichtung (16) und das zweite Fach (20) direkt mit der Wasserzulaufvorrichtung (10) strömungsleitend verbindbar ist, und
**dadurch** dass das erste Fach (18) mittels einer Umflutdüseneinrichtung (22) mit der Umflutvorrichtung (16) strömungsleitend verbindbar ist, wobei die Umflutdüseneinrichtung (22) einen mit der Umflutvorrichtung (16) strömungsleitend verbundenen Umflutdüseneingang (24), einen direkt mit der Trommel strömungsleitend verbundenen Umflutdüsenausgang (26) und einen mit dem ersten Fach (18) strömungsleitend verbundenen Umflutdüsenausgang (28) aufweist, bevorzugt, dass die beiden Umflutdüsenausgänge (26, 28) derart aufeinander abgestimmt ausgebildet sind, dass ein Hauptvolumenstrom (30) der Waschlauge (32) direkt in die Trommel und ein im Vergleich zu dem Hauptvolumenstrom (30) kleinerer Nebenvolumenstrom (34) der Waschlauge (32) mittels des ersten Fachs (18) in die Trommel einleitbar ist.

2. Waschmaschine (2) nach Anspruch 1, **dadurch gekennzeichnet, dass** die Umflutvorrichtung (16) und die Umflutdüseneinrichtung (22) derart aufeinander abgestimmt ausgebildet sind, dass die Waschlauge (32) als ein Pendelstrahl in die Trommel und das erste Fach (18) einleitbar ist.

3. Waschmaschine (2) nach einem der Ansprüche 1 bis 2, **dadurch gekennzeichnet, dass** das zweite Fach (20) einen Saughebermechanismus aufweist, der derart ausgebildet ist, dass die Waschlauge (32) aus dem zweiten Fach (20) erst nach Erreichen eines vorher festgelegten Füllgrads des zweiten Fachs (20) mit Frischwasser (11) in die Trommel einleitbar ist.

4. Waschmaschine (2) nach einem der Ansprüche 1 bis 3, **dadurch gekennzeichnet, dass** die Wasserzulaufvorrichtung (10) in Abhängigkeit der Ansteuerung mittels der Steuerung über einen von dem Einspülkasten (12) unabhängigen Wasserweg (36) mit der Trommel direkt strömungsleitend verbindbar ist.

5. Waschmaschine nach einem der Ansprüche 1 bis 4, **dadurch gekennzeichnet, dass** die Umflutdüseneinrichtung an oder in einem Türdichtring zur Abdichtung des Laugenbehälters bei geschlossener Tür angeordnet ist, bevorzugt, dass die Umflutdüseneinrichtung als ein integraler Bestandteil des Türdichtrings ausgebildet ist.

6. Waschmaschine (2) nach einem der Ansprüche 1 bis 5, **dadurch gekennzeichnet, dass** die Waschmaschine (2) als ein Waschtrockner ausgebildet ist, wobei ein Filter (38) zur Filterung einer Prozessluft zur Trocknung des Waschguts in der Trommel in einem Bereich der Wasserzulaufvorrichtung (10) angeordnet ist, bevorzugt, dass die Wasserzulaufvorrichtung (10) und der Filter (38) hinter einer Bedienblende (40) der Waschmaschine (2) angeordnet sind, wobei der Filter (38) bedienblendenseitig und die Wasserzulaufvorrichtung (10) bedienblendenfern hinter dem Filter (38) angeordnet ist.

7. Verfahren zum Betrieb einer Waschmaschine (2) nach einem der Ansprüche 1 bis 6, wonach in Abhängigkeit einer Ansteuerung der Wasserzulaufvorrichtung (10) und der Umflutvorrichtung (16) mittels der Steuerung das erste Fach (18) mit der Umflutvorrichtung (16) und das zweite Fach (20) direkt mit der Wasserzulaufvorrichtung (10) strömungsleitend verbunden wird.

8. Verfahren nach Anspruch 7, **dadurch gekennzeichnet, dass** ein Hauptvolumenstrom (30) der Waschlauge (32) direkt in die Trommel und ein im Vergleich zu dem Hauptvolumenstrom (30) kleinerer Nebenvolumenstrom (34) der Waschlauge (32) mittels des ersten Fachs (18) in die Trommel eingeleitet wird.

9. Verfahren nach Anspruch 8, **dadurch gekennzeichnet, dass** die Waschlauge (32) mittels der Umflutvorrichtung (16) und der Umflutdüseneinrichtung (22) als ein Pendelstrahl in die Trommel und das erste Fach (18) eingeleitet wird.

## Claims

1. Washing machine (2), comprising a housing (4), a suds container (6) arranged in the housing (4), a drum rotatable about an axis of rotation in the suds container (6) for receiving laundry, a door (8) for loading and unloading the drum, a water supply device (10), which can be connected in a flow-conducting manner to a fresh water source and can be controlled by means of a control means of the washing machine (2), for supplying the washing machine (2) with fresh water (11), and a dispensing compartment (12) for dispensing detergent (14) into the drum, the dispensing compartment (12) being arranged on an inner side of the door (8) facing the drum and having a first and a second compartment (18, 20) for receiving detergent (14) in each case,
**characterised**
**by** a recirculation device (16) which can be controlled by the control means for circulating a detergent solution (32) formed from the detergent (14) and the fresh water (11), and
**in that** depending on control by means of the control means, the first compartment (18) can be connected to the recirculation device (16) and the second compartment (20) can be connected directly to the water supply device (10) in a flow-conducting manner, and
**in that** the first compartment (18) can be connected to the recirculation device (16) in a flow-conducting manner by means of a recirculation nozzle mechanism (22), the recirculation nozzle mechanism (22) having a recirculation nozzle inlet (24) which is connected in a flow-conducting manner to the recirculation device (16), a recirculation nozzle outlet (26) which is connected in a flow-conducting manner directly to the drum, and a recirculation nozzle outlet (28) which is connected in a flow-conducting manner to the first compartment (18), preferably **in that** the two recirculation nozzle outlets (26, 28) are designed to be coordinated with one another such that a main volume flow (30) of the detergent solution (32) can be introduced directly into the drum and a secondary volume flow (34) of the detergent solution (32) which is smaller than the main volume flow (30) can be introduced into the drum by means of the first compartment (18).

2. Washing machine (2) according to claim 1, **characterised in that** the recirculation device (16) and the recirculation nozzle mechanism (22) are designed to be coordinated with one another such that the detergent solution (32) can be introduced into the drum and the first compartment (18) as a pendulum jet.

3. Washing machine (2) according to any of claims 1 to 2,
**characterised in that** the second compartment (20) has a siphon mechanism which is designed such that the detergent solution (32) from the second compartment (20) can only be introduced into the drum after a predetermined filling level of the second compartment (20) with fresh water (11) has been reached.

4. Washing machine (2) according to any of claims 1 to 3,
**characterised in that,** depending on the control by means of the control means, the water supply device (10) can be connected in a flow-conducting manner directly to the drum via a water path (36) which is independent of the dispensing compartment (12).

5. Washing machine according to any of claims 1 to 4, **characterised in that** the recirculation nozzle mechanism is arranged on or in a door sealing ring for sealing the suds container when the door is closed, preferably **in that** the recirculation nozzle mechanism is designed as an integral part of the door sealing ring.

6. Washing machine (2) according to any of claims 1 to 5,
**characterised in that** the washing machine (2) is designed as a washer-dryer, a filter (38) for filtering process air for drying the laundry in the drum being arranged in a region of the water supply device (10), preferably **in that** the water supply device (10) and the filter (38) are arranged behind a control panel (40) of the washing machine (2), the filter (38) being arranged on the control panel side and the water supply device (10) being arranged behind the filter (38) away from the control panel.

7. Method for operating a washing machine (2) according to any of claims 1 to 6, according to which, depending on control of the water supply device (10) and the recirculation device (16) by means of the control means, the first compartment (18) is connected in a flow-conducting manner to the recirculation device (16) and the second compartment (20) is connected directly to the water supply device (10).

8. Method according to claim 7, **characterised in that** a main volume flow (30) of the detergent solution (32) is introduced directly into the drum and a secondary volume flow (34) of the detergent solution (32) which is smaller than the main volume flow (30) is introduced into the drum by means of the first compartment (18).

9. Method according to claim 8, **characterised in that** the detergent solution (32) is introduced into the drum and the first compartment (18) as a pendulum jet by means of the recirculation device (16) and the recirculation nozzle mechanism (22).

## Revendications

1. Lave-linge (2), comprenant un boîtier (4), une cuve de lessivage (6) disposée dans le boîtier (4), un tambour pouvant tourner autour d'un axe de rotation dans la cuve de lessivage (6) et destiné à recevoir un article à laver, une porte (8) permettant de charger et de décharger le tambour, un dispositif d'arrivée d'eau (10) pouvant être relié de manière conductrice d'écoulement à une source d'eau fraîche et pouvant être commandé au moyen d'une commande du lave-linge (2) pour l'alimentation du lave-linge (2) en eau fraîche (11), ainsi qu'un bac d'introduction (12) permettant d'introduire un agent de lavage (14) dans le tambour, dans lequel le bac d'introduction (12) est disposé sur un côté intérieur de la porte (8) tourné vers le tambour et présente un premier et un second compartiment (18, 20) destinés à respectivement recevoir un agent de lavage (14),
**caractérisé**
**par** un dispositif de recirculation (16) pouvant être commandé par la commande et permettant de faire circuler une lessive (32) formée par l'agent de lavage (14) et l'eau fraîche (11), et
**en ce que,** en fonction d'une commande au moyen de la commande, le premier compartiment (18) peut être relié au dispositif de recirculation (16) de manière conductrice d'écoulement et le second compartiment (20) peut être relié directement au dispositif d'arrivée d'eau (10) de manière conductrice d'écoulement, et
**en ce que** le premier compartiment (18) peut être relié de manière conductrice d'écoulement au dispositif de recirculation (16) au moyen d'un appareil formant buse de recirculation (22), dans lequel l'appareil formant buse de recirculation (22) présente une entrée de buse de recirculation (24) reliée de manière conductrice d'écoulement au dispositif de recirculation (16), une sortie de buse de recirculation (26) reliée directement au tambour de manière conductrice d'écoulement et une sortie de buse de recirculation (28) reliée de manière conductrice d'écoulement au premier compartiment (18), de préférence, **en ce que** les deux sorties de buse de recirculation (26, 28) sont conçues de manière à être adaptées l'une à l'autre de telle sorte qu'un flux volumique principal (30) de la lessive (32) peut être introduit directement dans le tambour et qu'un flux volumique secondaire (34) de la lessive (32), plus petit que le flux volumique principal (30), peut être introduit dans le tambour au moyen du premier compartiment (18).

2. Lave-linge (2) selon la revendication 1, **caractérisé en ce que** le dispositif de recirculation (16) et l'appareil formant buse de recirculation (22) sont conçus de manière à être adaptés l'un à l'autre de telle sorte que la lessive (32) peut être introduite dans le tambour et dans le premier compartiment (18) sous la forme d'un jet oscillant.

3. Lave-linge (2) selon l'une des revendications 1 à 2, **caractérisé en ce que** le second compartiment (20) présente un mécanisme formant siphon qui est conçu de telle sorte que la lessive (32) provenant du second compartiment (20) ne peut être introduite dans le tambour qu'après avoir atteint un degré de remplissage prédéfini du second compartiment (20) avec de l'eau fraîche (11).

4. Lave-linge (2) selon l'une des revendications 1 à 3, **caractérisé en ce que** le dispositif d'arrivée d'eau (10) peut être relié directement au tambour de manière conductrice d'écoulement, en fonction de la commande au moyen de la commande, par l'intermédiaire d'un trajet d'eau (36) indépendant du bac d'introduction (12).

5. Lave-linge selon l'une des revendications 1 à 4, **caractérisé en ce que** l'appareil formant buse de recirculation est disposé sur ou dans un anneau d'étanchéité de porte permettant d'assurer l'étanchéité de la cuve de lessivage lorsque la porte est fermée, de préférence, **en ce que** l'appareil formant buse de recirculation est conçu en tant que partie intégrante de l'anneau d'étanchéité de porte.

6. Lave-linge (2) selon l'une des revendications 1 à 5, **caractérisé en ce que** le lave-linge (2) est conçu comme un sèche-linge, dans lequel un filtre (38) destiné à filtrer un air de traitement pour le séchage de l'article à laver est disposé dans le tambour dans une zone du dispositif d'arrivée d'eau (10), de préférence,
**en ce que** le dispositif d'arrivée d'eau (10) et le filtre (38) sont disposés derrière un panneau de manipulation (40) du lave-linge (2), dans lequel le filtre (38) est disposé côté panneau de manipulation et le dispositif d'arrivée d'eau (10) est disposé derrière le filtre (38) à l'écart du panneau de manipulation.

7. Procédé permettant de faire fonctionner un lave-linge (2) selon l'une des revendications 1 à 6, selon lequel, en fonction d'une commande du dispositif d'arrivée d'eau (10) et du dispositif de recirculation (16), au moyen de la commande, le premier compartiment (18) est relié au dispositif de recirculation (16) de manière conductrice d'écoulement et le second compartiment (20) est relié directement au dispositif d'arrivée d'eau (10) de manière conductrice d'écoulement.

8. Procédé selon la revendication 7, **caractérisé en ce qu'un** flux volumique principal (30) de la lessive (32) est introduit directement dans le tambour et un flux volumique secondaire (34) de la lessive (32), plus petit que le flux volumique principal (30), est introduit dans le tambour au moyen du premier compartiment (18).

9. Procédé selon la revendication 8, **caractérisé en ce que** la lessive (32) est introduite dans le tambour et le premier compartiment (18) sous la forme d'un jet oscillant au moyen du dispositif de recirculation (16) et de l'appareil formant buse de recirculation (22).
